# EUROPÄISCHE PATENTSCHRIFT

(11) **EP 0 881 327 B1**
(45) Veröffentlichungstag und Bekanntmachung des Hinweises auf die Patenterteilung: **25.06.2003**
(21) Anmeldenummer: 98106892.7
(22) Anmeldetag: 16.04.1998
(51) Int. Cl.: D21F 3/02

(54) **Pressmantel für eine Pressvorrichtung**
Press blanket for a press section
Courroie de pressage pour une section de presse

(30) Priorität: 30.05.1997 DE 19722638
(43) Veröffentlichungstag der Anmeldung: 02.12.1998
(73) Patentinhaber: Voith Paper Patent GmbH, 89522 Heidenheim (DE)
(72) Erfinder: Matuschczyk, Uwe, 73312 Giengen (DE)

(56) Entgegenhaltungen:
- DE-A- 4 401 580
- DE-A- 4 411 621

## Beschreibung

Die vorliegende Erfindung betrifft einen Preßmantel für eine Preßvorrichtung zur Entwässerung einer Materialbahn in einem Preßspalt, insbesondere eine Papierbahn in einer Schuhpresse, gemäß dem Oberbegriff des Anspruchs 1.

Ein derartiger Preßmantel ist beispielsweise aus DE-A-4401621 bekannt.

Es ist bekannt, Preßmäntel für Schuhpressen mit Sacklöchern zur Wasseraufnahme zu versehen, um die Trockenleistung der Presse zu erhöhen. Ebenso ist es bekannt, die Trockenleistung durch Rillen in der Oberfläche der Preßmäntel zu erhöhen.

Sacklöcher haben gegenüber Rillen zwar ein höheres Speichervolumen, jedoch den Nachteil, daß im Preßspalt ein großer hydraulischer Druck aufgebaut wird. Dieser Nachteil tritt bei Rillen nicht auf, die dafür aber nur ein geringeres Wasserspeichervolumen aufweisen.

Der Erfindung liegt die Aufgabe zugrunde, einen Preßmantel der eingangs genannten Art so weiterzubilden, daß unter Aufrechterhaltung einer hinreichenden Mantelfestigkeit bzw. unter Gewährleistung einer guten Mantelhaltbarkeit ein hohes Wasserspeichervolumen mit geringem hydraulischem Druck im Preßspalt gegeben ist.

Diese Aufgabe wird gemäß den Merkmalen der Ansprüche 1, 2 oder 3 gelöst.

Die Sacklöcher gewährleisten, wie bereits erwähnt, ein hohes Wasserspeichervolumen. Durch den Anschluß der Sacklöcher an in Bahnlaufrichtung länger als die Preßspaltlänge erstreckte Nuten wird zugleich der hydraulische Druck im Preßspalt reduziert, da die Sacklöcher über die Nuten mit den Abschnitten vor und nach dem Preßspalt in Verbindung stehen, also an Atmosphärendruck angeschlossen sind. Das in den Sacklöchern aufgenommene Wasser kann daher teilweise über die Nuten abfließen, so daß das Entstehen eines großen hydraulischen Druckes in den Sacklöchern verhindert ist.

Grundsätzlich reicht es aus, wenn die Nuten eine Länge aufweisen, die größer ist als die Preßspaltlänge. Dadurch ist stets ein Anschluß an Atmosphärendruck gewährleistet. Die Nuten können aber auch als über die gesamte in Bahnlaufrichtung gemessene Preßmantellänge erstreckte Rillen und insbesondere als Endlosrillen ausgebildet sein. Dies ist von der Herstellung her einfach und ermöglicht einen Anschluß gleichzeitig mehrerer hintereinander angeordneter Sacklöcher an Atmosphärendruck.

Nach einer anderen Ausgestaltung der Erfindung sind die Rillen schraubenlinienförmig um den Preßmantel angeordnet. Die Rillen können dabei eine Einfach-, Zweifach- oder Mehrfachschraubenlinie bilden. Schraubenlinienförmige Rillen sind ebenfalls einfach in der Herstellung und verbessern zudem die Eigenschaften des Walzenmantels.

Nach einer weiteren Ausgestaltung der Erfindung sind die Sacklöcher gleichmäßig über die Manteloberfläche verteilt angeordnet. Hierdurch wird eine gleichmäßige Entwässerung erreicht.

Die Abstände benachbarter Sacklöcher können untereinander im wesentlichen gleich sein. Insbesondere können die Abstände benachbarter Sacklöcher nicht mehr als 10 % voneinander abweichen. Die Entwässerungsleistung wird hierdurch besonders gut und gleichmäßig.

Nach einer weiteren Ausgestaltung der Erfindung verlaufen die Nuten oder Rillen parallel zueinander. Dabei sind die Abstände und die Breite der Nuten oder Rillen jeweils untereinander im wesentlichen gleich. Auch die Gleichmäßigkeit der Anordnung der Rillen oder Nuten erhöht die Gleichmäßigkeit der Entwässerung. Zudem wird die Herstellung vereinfacht.

Der Abstand von Kante zu Kante benachbarter Nuten oder Rillen ist nach einem ersten Aspekt der Erfindung kleiner oder gleich dem Durchmesser der Sacklöcher. Hierdurch ist gewährleistet, daß jedes Sackloch an mindestens eine Nut oder Rille angeschlossen ist.

Außerdem ist die Breite der Nuten oder Rillen bevorzugt kleiner oder gleich dem Durchmesser der Sacklöcher. Die Sacklöcher können vorteilhafterweise das Hauptspeichervolumen für die Wasseraufnahme bilden. Die Breite der Nuten oder Rillen kann dadurch gering gehalten werden, da sie im wesentlichen dem Abbau des hydraulischen Druckes dienen. Eine Wasseraufnahme aus der Papierbahn durch die Nuten oder Rillen ist grundsätzlich nicht erforderlich, so daß die Nuten oder Rillen eine sehr schmale Öffnung aufweisen können.

Nach einer weiteren Ausgestaltung der Erfindung ist die Tiefe der Sacklöcher größer als die Tiefe der daran angeschlossenen Nuten oder Rillen. Auch diese Ausgestaltung wird dadurch ermöglicht, daß das Hauptspeichervolumen durch die Sacklöcher gebildet wird. Die Nuten oder Rillen können dadurch mit einer geringen Tiefe ausgebildet sein, solange nur gewährleistet ist, daß ausreichend Wasser aus den Sacklöchern aus dem Preßspaltbereich abfließen kann, um einen hohen Hydraulikdruck zu vermeiden. Die Festigkeit des Preßmantels wird hierdurch erhöht, die Bruch- oder Rißbildungsgefahr verringert.

Nach einem zweiten und dritten Aspekt der Erfindung sind die Sacklöcher längs Linien angeordnet, deren Steigungswinkel β_{B} zur Bahnlaufrichtung zwischen 5° und ca. 15° beträgt. Eine derartige Anordnung der Sacklöcher zur Entwässerung hat sich als günstig herausgestellt. Insbesondere wird die Festigkeit des Preßmantels hierdurch verhältnismäßig wenig beeinträchtigt und die Gefahr des Ausbreitens von Rissen in Bahnlaufrichtung verringert.

Nach dem dritten Aspekt der Erfindung folgen die Nuten oder Rillen einer Linie, deren Steigungswinkel α_{R} mit dem Steigungswinkel β_{B} der Sacklöcher übereinstimmt. Dabei sind die Nuten oder Rillen so angeordnet, daß die Linien, denen die Sacklöcher und die Nuten oder Rillen folgen, zusammenfallen. Hierdurch ergibt sich eine Anordnung, bei welcher die Nuten oder Rillen mittig an die Sacklöcher angeschlossen sind. Der Wasserabfluß ist hierdurch optimal und die Preßmantelhaltbarkeit ebenfalls gut.

Nach dem zweiten Aspekt der Erfindung folgen die Nuten oder Rillen einer Linie, deren Steigungswinkel α_{R} zwischen 0,1° und ca. 3° liegt. Dabei verlaufen die Nuten oder Rillen unter einem anderen Steigungswinkel als die Sacklöcher. Der Anschluß der Nuten oder Rillen an die Sacklöcher variiert hierbei über den Preßmantel.

Die offene Fläche des Walzenmantels im Preßbereich beträgt bevorzugt mehr als 30 % der Gesamtfläche des Preßmantels in diesem Bereich. Hierdurch wird vorteilhafterweise eine hohe Entwässerungsleistung gewährleistet.

Nach einer weiteren Ausgestaltung der Erfindung weisen die Sacklöcher mindestens zwei unterschiedliche Durchmesser auf. Hierbei sind die Sacklöcher mit unterschiedlichen Durchmessern bevorzugt über die Oberfläche des Preßmantels gleichmäßig verteilt angeordnet, insbesondere indem Sacklöcher mit größerem und kleinerem Durchmesser abwechselnd angeordnet werden. Hierdurch wird eine Erhöhung der Wasseraufnahme ohne übermäßige Verkleinerung der Stege zwischen den Sacklöchern und damit ohne allzu große Festigkeitseinbuße erreicht.

Ausführungsbeispiele der Erfindung sind in der Zeichnung dargestellt und werden nachfolgend beschrieben. Es zeigen jeweils in schematischer Darstellung,
- Fig. 1: eine mögliche Anordnung der Sacklöcher eines erfindungsgemäßen Preßmantels,
- Fig. 2: eine Draufsicht auf einen Teil einer Variante des erfindungsgemäßen Preßmantels,
- Fig. 3: eine Draufsicht auf einen Teil noch einer Variante eines erfindungsgemäßen Preßmantels.

Wie man Fig. 1 entnimmt, sind die Sacklöcher 1 dieser Variante eines erfindungsgemäßen Preßmantels gleichmäßig über die Oberfläche 2 des Preßmantels verteilt. Insbesondere weisen die Sacklöcher 1 jeweils im wesentlichen gleiche Abstände a₁, a₂, a₃ zu den benachbarten Sacklöchern 1 auf. Die Abweichung der Abstände a₁ bis a₃ beträgt ca. 10 % oder weniger.

Wie man Fig. 1 ebenfalls entnimmt, sind die Sacklöcher 1 längs Linien 3 angeordnet, die einen Winkel β_{B} mit der Bahnlaufrichtung 4 einschließen. Der Winkel β_{B} beträgt bevorzugt zwischen ca. 5° und ca. 15°. Die an die Sacklöcher 1 angeschlossenen Nuten oder Rillen sind in Fig. 1 nicht dargestellt.

Fig. 2 zeigt eine Ausgestaltung des erfindungsgemäßen Preßmantels, bei welcher die Sacklöcher 1 ebenfalls längs Linien 3 angeordnet sind, die einen Winkel zwischen ca. 5° und ca. 15° zur Bahnlaufrichtung aufweisen. zusätzlich zu den Sacklöchern 1 sind Rillen 5 vorhanden, die ebenfalls längs Linien 6 verlaufen, die zur Bahnlaufrichtung 4 einen Winkel α_{R} zwischen ca. 5° und ca. 15° einschließen. Außerdem fallen, wie dargestellt, die Linien 6 mit den Linien 3 zusammen, so daß die Rillen 5 jeweils mittig an die Sacklöcher 1 angeschlossen sind.

Wie man in Fig. 2 außerdem erkennt, weisen die Rillen 5 untereinander gleichen Abstand D auf, und ist die Breite b der Nuten kleiner als der Durchmesser d der Sacklöcher 1. Auch bei dieser Ausgestaltung weisen die Sacklöcher 1 außerdem zu den benachbarten Sacklöchern jeweils einen gleichen Abstand a₁, a₂, a₃ auf.

Bei der in Fig. 3 dargestellten Variante des erfindungsgemäßen Preßmantels sind die Rillen 5 ebenfalls parallel zueinander mit gleichem Abstand D angeordnet. Der Abstand D zwischen den Kanten benachbarter Rillen 5 ist hierbei ungefähr gleich oder kleiner als der Durchmesser d der Sacklöcher 1. Obwohl die Sacklöcher nicht auf Linien 3 liegen, die mit den Linien 6, längs derer sich die Rillen 5 erstrecken, zusammenfallen, ist dadurch gewährleistet, daß jedes Sackloch 1 an mindestens eine Rille 5 angeschlossen ist.

Die Rillen 5 können in allen Ausführungsbeispielen, insbesondere als Endlosrillen oder als schraubenlinienförmige Rillen ausgebildet sein. Die Rillen 5 können dabei auch einen Zweifach- oder Mehrfachschraubenlinie bilden. Die Sacklöcher 1 können gleichmäßig oder auch nach dem Zufallsprinzip über die Oberfläche 2 des Preßmantels verteilt sein. Ihre Tiefe ist bevorzugt größer als die Tiefe der Rillen 5. Wie in Fig. 3 dargestellt, können die Rillen 5 auch einen kleinen Winkel α_{R} mit der Umfangsrichtung 4 einschließen, insbesondere zwischen ca. 0,1° und ca. 0,3°. Die sich aus der Summe der Öffnungsquerschnitte der Sacklöcher 1 und der Rillen 5 ergebende offene Fläche des Walzenmantels beträgt bevorzugt mehr als 30 % der Gesamtfläche, zumindest im Bereich des Preßspaltes.

Insgesamt ergibt sich ein Preßmantel mit sehr guter Trocknungseigenschaft, da eine sehr gute Wasseraufnahme und Wasserabführung gegeben ist. Die Sacklöcher 1 sorgen dabei insbesondere für ein großes Speichervolumen und die Rillen 5 für eine Abführung des Wassers aus dem Preßspalt, so daß die Entstehung eines hohen hydraulischen Druckes im Preßspalt vermieden wird. Die Herstellung des erfindungsgemäßen Preßmantels ist vergleichsweise einfach, und der Preßmantel zeichnet sich durch eine hohe Haltbarkeit aus.

### Bezugszeichenliste

- 1: Sackloch
- 2: Preßmanteloberfläche
- 3: Linie
- 4: Bahnlaufrichtung
- 5: Nut oder Rille
- 6: Linie
- b: Breite von 5
- d: Durchmesser von 1
- D: Abstand benachbarter Nuten oder Rillen
- a₁: Sacklochabstand
- a₂: Sacklochabstand
- a₃: Sacklochabstand

## Patentansprüche

1. Pressmantel für eine Pressvorrichtung zur Entwässerung einer Materialbahn in einem Pressspalt, insbesondere einer Papierbahn in einer Schuhpresse, welcher zumindest im Pressbereich mit Sacklöchern (1) zur Wasseraufnahme versehen ist, die in der dem Pressspalt zugewandten Oberfläche (2) des Pressmantels münden, wobei die Sacklöcher (1) an mindestens abschnittsweise in Bahnlaufrichtung (4) erstreckte Nuten (5) angeschlossen sind und die Länge der Nuten (5) in Bahnlaufrichtung (4) größer ist als die Pressspaltlänge,
**dadurch gekennzeichnet,**
**dass** der Abstand (D) der Nuten oder Rillen (5) von Kante zu Kante benachbarter Nuten beziehungsweise Rillen kleiner oder gleich dem Durchmesser (d) der Sacklöcher (1) ist.

2. Pressmantel für eine Pressvorrichtung zur Entwässerung einer Materialbahn in einem Pressspalt, insbesondere einer Papierbahn in einer Schuhpresse, nach dem Oberbegriff des Anspruchs 1
**dadurch gekennzeichnet,**
**dass** die Sacklöcher (1) längs Linien (3) angeordnet sind, deren Steigungswinkel (β_{B}) zur Bahnlaufrichtung (4) zwischen 5° und 15° beträgt, und die Nuten oder Rillen (5) einer Linie (6) folgen, deren Steigungswinkel (α_{R}) zwischen 0,1° und 3° liegt.

3. Pressmantel für eine Pressvorrichtung zur Entwässerung einer Materialbahn in einem Pressspalt, insbes ndere einer Papierbahn in einer Schuhpresse, nach dem Oberbegriff des Anspruchs 1
**dadurch gekennzeichnet,**
**dass** die Sacklöcher (1) längs Linien (3) angeordnet sind, deren Steigungswinkel (β_{B}) zur Bahnlaufrichtung (4) zwischen 5° und 15° beträgt, und die Nuten oder Rillen (5) einer Linie (6) folgen, deren Steigungswinkel (α_{R}) mit dem Steigungswinkel (β_{B}) der Sacklöcher (1) übereinstimmt, wobei die Linien (3, 6), denen die Sacklöcher (1) und die Nuten oder Rillen (5) folgen, zusammenfallen.

4. Pressmantel nach einem der vorhergehenden Ansprüche,
**dadurch gekennzeichnet,**
**dass** sich die Nuten als über die gesamte in Bahnlaufrichtung (4) gemessene Pressmantellänge erstreckte Rillen (5) ausgebildet sind.

5. Pressmantel nach Anspruch 4,
**dadurch gekennzeichnet,**
**dass** die Rillen (5) als Endlosrillen ausgebildet sind.

6. Pressmantel nach Anspruch 4,
**dadurch gekennzeichnet,**
**dass** die Rillen (5) schraubenlinienförmig verlaufen.

7. Pressmantel nach Anspruch 6,
**dadurch gekennzeichnet,**
**dass** die Rillen (5) eine Zweifach- oder Mehrfachschraubenlinie bilden.

8. Pressmantel nach einem der vorhergehenden Ansprüche,
**dadurch gekennzeichnet,**
**dass** die Sacklöcher (1) gleichmäßig über die Manteloberfläche (2) des Pressmantels verteilt angeordnet sind.

9. Pressmantel nach Anspruch 8,
**dadurch gekennzeichnet,**
**dass** die Abstände (a₁, a₂, a₃) benachbarter Sacklöcher (1) untereinander im Wesentlichen gleich sind.

10. Pressmantel nach Anspruch 8 oder 9,
**dadurch gekennzeichnet,**
**dass** die Abstände (a₁, a₂, a₃) benachbarter Sacklöcher (1) nicht mehr als 10 % voneinander abweichen.

11. Pressmantel nach einem der vorhergehenden Ansprüche,
**dadurch gekennzeichnet,**
**dass** die Nuten oder Rillen (5) parallel zueinander verlaufen.

12. Pressmantel nach einem der vorhergehenden Ansprüche,
**dadurch gekennzeichnet,**
**dass** die Abstände (D) und die Breite (b) der Nuten oder Rillen (5) jeweils untereinander im Wesentlichen gleich sind.

13. Pressmantel nach Anspruch 12,
**dadurch gekennzeichnet,**
**dass** die Breite (b) der Nuten oder Rillen (5) kleiner oder gleich dem Durchmesser (d) der Sacklöcher (1) ist.

14. Pressmantel nach einem der vorhergehenden Ansprüche,
**dadurch gekennzeichnet,**
**dass** die Tiefe der Sacklöcher (1) größer ist als die Tiefe der daran angeschlossenen Nuten oder Rillen (5).

15. Pressmantel nach einem der vorhergehenden Ansprüche,
**dadurch gekennzeichnet,**
**dass** die offene Fläche des Walzenmantels zumindest im Pressbereich mehr als 30 % der Gesamtfläche ausmacht.

16. Pressmantel nach einem der vorhergehenden Ansprüche,
**dadurch gekennzeichnet,**
**dass** die Sacklöcher (1) mindestens zwei unterschiedliche Durchmesser aufweisen.

17. Pressmantel nach Anspruch 16,
**dadurch gekennzeichnet,**
**dass** die Sacklöcher (1) mit unterschiedlichem Durchmesser über die Walzenmanteloberfläche gleichmäßig verteilt angeordnet sind.

## Claims

1. Press cover for a pressing apparatus for dewatering a material web in a press nip, in particular a paper web in a shoe press, which cover, at least in the pressing area, is provided with blind holes (1) to hold water, the holes opening into the surface (2) of the pressure cover which faces the press nip, the blind holes (1) being connected to grooves (5) which extend in the web running direction (4), at least in some sections, and the length of the grooves (5) in the web running direction (4) being greater than the length of the press nip, **characterized in that** the spacing (D) of the grooves or flutes (5) from of to edge are adjacent grooves or flutes is less than or equal to the diameter (d) of the blind holes (1).

2. Press cover for a pressing apparatus for dewatering a material web in a press nip, in particular a paper web in a shoe press, according to the precharacterizing clause of Claim 1, **characterized in that** the blind holes (1) are arranged along lines (3) whose pitch angle (β_{B}) with respect to the web running direction (4) is between 5° and 15°, and the grooves or flutes (5) follow a line whose pitch angle (α_{R}) is between 0.1° and 3°.

3. Press cover for a pressing apparatus for dewatering a material web in a press nip, in particular a paper web in a shoe press, according to the precharacterizing clause of Claim 1, **characterized in that** the blind holes (1) are arranged along lines (3) whose pitch angle (β_{B}) with respect to the web running direction (4) is between 5° and 15°, and the grooves or flutes (5) follow a line (6) whose pitch angle (α_{R}) coincides with the pitch angle (β_{B}) of the blind holes (1), the lines (3, 6) followed by the blind holes (1) and the grooves or flutes (5) coinciding.

4. Press cover according to one of the preceding claims, **characterized in that** the grooves are formed as flutes (5) extended over the entire length of the press cover, measured in the web running direction (4).

5. Press cover according to Claim 4, **characterized in that** the flutes (5) are formed as endless flutes.

6. Press cover according to Claim 4, **characterized in that** the flutes (5) run helically.

7. Press cover according to Claim 6, **characterized in that** the grooves (5) form a double or multiple helix.

8. Press cover according to one of the preceding claims, **characterized in that** the blind holes (1) are arranged distributed uniformly over the outer surface (2) of the press cover.

9. Press cover according to Claim 8, **characterized in that** the spacings (a₁, a₂, a₃) of adjacent blind holes (1) are substantially equal to one another.

10. Press cover according to Claim 8 or 9, **characterized in that** the spacings (a₁, a₂, a₃) of adjacent blind holes (1) do not differ from one another by more than 10%.

11. Press cover according to one of the preceding claims, **characterized in that** the grooves or flutes (5) run parallel to one another.

12. Press cover according to one of the preceding claims, **characterized in that** the spacings (D) and the width (b) of the grooves or flutes (5) are respectively substantially equal to one another.

13. Press cover according to Claim 12, **characterized in that** the width (b) of the grooves or flutes (5) is less than or equal to the diameter (d) of the blind holes (1).

14. Press cover according to one of the preceding claims, **characterized in that** the depth of the blind holes (1) is greater than the depth of the grooves or flutes (5) connected to them.

15. Press cover according to one of the preceding claims, **characterized in that** the open area of the roll cover, at least in the press area, makes up more than 30% of the total area.

16. Press cover according to one of the preceding claims, **characterized in that** the blind holes (1) have at least two different diameters.

17. Press cover according to Claim 16, **characterized in that** the blind holes (1) with a different diameter are arranged distributed uniformly over the roll outer surface.

## Revendications

1. Courroie de pressage pour une section de presse en vue de déshumidifier une bande de matière dans une fente de pressage, en particulier une bande de papier dans une presse à patin, qui est pourvue au moins dans la région de pressage de trous borgnes (1) destinés à recueillir l'eau, qui débouchent dans la surface (2) de la courroie de pressage tournée vers la fente de pressage, dans laquelle les trous borgnes (1) sont raccordés à des rainures (5) s'étendant au moins par parties dans le sens de défilement de la bande (4) et la longueur des rainures (5) dans le sens de défilement de la bande (4) est plus grande que la longueur de la fente de pressage, **caractérisée en ce que** la distance (D) des rainures ou stries (5) entre arêtes de rainures, respectivement de stries voisines est inférieure ou égale au diamètre (d) des trous borgnes (1).

2. Courroie de pressage pour une section de presse en vue de déshumidifier une bande de matière dans une fente de pressage, en particulier une bande de papier dans une presse à patin, suivant le préambule de la revendication 1, **caractérisée en ce que** les trous borgnes (1) sont disposés le long de lignes (3), dont l'angle d'inclinaison (β_{B}) par rapport au sens de défilement de la bande (4) vaut entre 5° et 15°, et les rainures ou stries (5) suivent une ligne (6), dont l'angle d'inclinaison (α_{R}) est situé entre 0,1° et 3°.

3. Courroie de pressage pour une section de presse en vue de déshumidifier une bande de matière dans une fente de pressage, en particulier une bande de papier dans une presse à patin, suivant le préambule de la revendication 1, **caractérisée en ce que** les trous borgnes (1) sont disposés le long de lignes (3), dont l'angle d'inclinaison (β_{B}) par rapport au sens de défilement de la bande (4) vaut entre 5° et 15°, et les rainures ou stries (5) suivent une ligne (6), dont l'angle d'inclinaison (α_{R}) correspond à l'angle d'inclinaison (β_{B}) des trous borgnes (1), dans laquelle les lignes (3, 6), que suivent les trous borgnes (1) et les rainures ou stries (5) coïncident.

4. Courroie de pressage suivant l'une quelconque des revendications précédentes, **caractérisée en ce que** les rainures se présentent sous la forme de stries (5) s'étendant sur toute la longueur de la courroie de pressage mesurée dans le sens de défilement de la bande (4).

5. Courroie de pressage suivant la revendication 4, **caractérisée en ce que** les stries (5) sont des stries sans fin.

6. Courroie de pressage suivant la revendication 4, **caractérisée en ce que** les stries (5) ont la forme de lignes hélicoïdales.

7. Courroie de pressage suivant la revendication 6, **caractérisée en ce que** les stries (5) forment une ligne hélicoïdale double ou multiple.

8. Courroie de pressage suivant l'une quelconque des revendications précédentes, **caractérisée en ce que** les trous borgnes (1) sont disposés avec une répartition uniforme sur la surface de courroie (2) de la courroie de pressage.

9. Courroie de pressage suivant la revendication 8, **caractérisée en ce que** les distances (a₁, a₂, a₃) de trous borgnes voisins (1) sont sensiblement égales l'une à l'autre.

10. Courroie de pressage suivant la revendication 8 ou 9, **caractérisée en ce que** les distances (a₁, a₂, a₃) de trous borgnes voisins (1) ne diffèrent pas de plus de 10 % l'une par rapport à l'autre.

11. Courroie de pressage suivant l'une quelconque des revendications précédentes, **caractérisée en ce que** les rainures ou stries (5) sont parallèles les unes aux autres.

12. Courroie de pressage suivant l'une quelconque des revendications précédentes, **caractérisée en ce que** les distances (D) et la largeur (b) des rainures ou stries (5) sont chaque fois sensiblement égales entre elles.

13. Courroie de pressage suivant la revendication 12, **caractérisée en ce que** la largeur (b) des rainures ou stries (5) est inférieure ou égale au diamètre (d) des trous borgnes (1).

14. Courroie de pressage suivant l'une quelconque des revendications précédentes, **caractérisée en ce que** la profondeur des trous borgnes (1) est supérieure ou égale à la profondeur des rainures ou stries (5) qui s'y raccordent.

15. Courroie de pressage suivant l'une quelconque des revendications précédentes, **caractérisée en ce que** la surface ouverte de la courroie de pressage représente plus de 30 % de la surface totale, au moins dans la région de pressage.

16. Courroie de pressage suivant l'une quelconque des revendications précédentes, **caractérisée en ce que** les trous borgnes (1) présentent au moins deux diamètres différents.

17. Courroie de pressage suivant la revendication 16, **caractérisée en ce que** les trous borgnes (1) avec un diamètre différent sont répartis uniformément sur la surface de la courroie de pressage.
